# EUROPÄISCHE PATENTSCHRIFT

(11) **EP 2 094 411 B1**
(45) Veröffentlichungstag und Bekanntmachung des Hinweises auf die Patenterteilung: **20.07.2011**
(21) Anmeldenummer: 07821561.3
(22) Anmeldetag: 19.10.2007
(51) Int. Cl.: B21B 37/68

(54) **WALZVERFAHREN FÜR EIN BAND**
ROLLING METHOD FOR A STRIP
PROCÉDÉ DE LAMINAGE POUR UNE BANDE

(30) Priorität: 18.12.2006 DE 102006059709
(43) Veröffentlichungstag der Anmeldung: 02.09.2009
(73) Patentinhaber: Siemens Aktiengesellschaft, 80333 München (DE)
(72) Erfinder: HOFER, Wolfgang, 91056 Erlangen (DE); MARTINI, Markus, 59071 Hamm (DE)
(86) Internationale Anmeldenummer: PCT/EP2007/061197
(87) Internationale Veröffentlichungsnummer: WO 2008/074539

(56) Entgegenhaltungen:
- DE-C1- 19 730 262
- JP-A- 7 144 211
- JP-A- 11 267 728
- JP-A- 59 061 512

## Beschreibung

Die vorliegende Erfindung betrifft ein Walzverfahren für ein Band, das einen Bandkopf und einen Bandfuß aufweist, wobei das Band, beginnend mit dem Bandkopf, in einem Walzgerüst einer Walzeinrichtung zwischen einer oberen und einer unteren Walzenanordnung des Walzgerüsts gewalzt wird.

Die vorliegende Erfindung betrifft weiterhin ein Computerprogramm, das Maschinencode umfasst, dessen Ausführung durch eine Steuereinrichtung für ein Walzgerüst bewirkt, dass das Walzgerüst gemäß einem derartigen Walzverfahren betrieben wird.

Weiterhin betrifft die vorliegende Erfindung einen Datenträger, auf dem ein derartiges Computerprogramm gespeichert ist.

Auch betrifft die vorliegende Erfindung eine Steuereinrichtung für ein Walzgerüst, in der ein derartiges Computerprogramm gespeichert ist, wobei das Computerprogramm von der Steuereinrichtung ausführbar ist.

Schließlich betrifft die vorliegende Erfindung eine Walzeinrichtung zum Walzen eines Bandes, die zumindest ein Walzgerüst mit einer oberen und einer unteren Walzenanordnung sowie eine Stelleinrichtung zum Beaufschlagen der Walzenanordnungen mit einer Biegekraft aufweist, wobei das Walzgerüst mittels einer Steuereinrichtung der obenstehend beschriebenen Art gesteuert wird.

Die obenstehend beschriebenen Gegenstände sind allgemein bekannt. Insbesondere erfolgt jeder übliche Walzvorgang auf die obenstehend beschriebene Weise, sind Steuereinrichtungen für Walzgerüste softwareprogrammiert und ist jede übliche Walzeinrichtung wie obenstehend beschrieben ausgebildet.

Bei der Herstellung von Metallband, insbesondere von Warmband, kann in einer Walzstraße das Problem auftreten, dass der Bandfuß seitlich ausbricht. Es kann also das Problem auftreten, dass der eigentlich gewünschte, mittige Verlauf des Bandes und somit ein für den Walzvorgang problemloser Betrieb der Walzeinrichtung nicht sichergestellt ist.

Das seitliche Ausbrechen des Bandes in horizontaler Richtung kann durch verschiedene physikalische Abhängigkeiten hervorgerufen werden. Beispiele derartiger Abhängigkeiten sind ein unsymmetrischer Zugspannungsverlauf über die Bandbreite, ein keilförmiger Bandquerschnitt, eine Schräglage der Arbeitswalzen, eine unsymmetrische Arbeitswalzenform usw..

Um das seitliche Ausbrechen des Bandes und die damit verbundenen Nachteile zu vermeiden, ist im Stand der Technik bekannt, einlaufseitig des Walzgerüsts den Zug im Band auf Null abzusenken. Das Absenken des Zuges kann beispielsweise durch Absenken eines Schlingenhebers erfolgen, der zwischen dem Walzgerüst und einem weiteren, stromaufwärts angeordneten Walzgerüst angeordnet ist. Alternativ kann auch der Walzspalt des stromaufwärts angeordneten Walzgerüsts ganz oder teilweise geöffnet werden. Diese Vorgehensweise weist den Nachteil auf, dass sie unmittelbaren Einfluss auf den Walzvorgang als solchen hat. Insbesondere führt ein Verringern des Zuges zu einem stärken Walzen des Bandes in dem Walzgerüst. Das Öffnen des stromaufwärts angeordneten Walzgerüsts hat sogar zu Folge, dass der in diesem vorgeordneten Walzgerüst eigentlich bewirkbare Walzvorgang ganz bzw. teilweise unterbleibt.

Eine weitere im Stand der Technik ergriffene Maßnahme besteht darin, vor oder hinter dem Walzgerüst segmentierte Zugmessrollen anzuordnen, das heißt Schlingenheber, mittels derer die Zugspannung über der Bandbreite erfasst werden kann. Die erfassten Zugspannungen können in diesem Fall als Basis einer Regelung dienen, welche dem seitlichen Ausbrechen des Bandes entgegenwirkt. Segmentierte Zugmessrollen sind jedoch sehr teuer. Weiterhin ist die Wirksamkeit dieser Maßnahme empirisch nicht fundiert.

Aus der JP 11 267 728 A ist ein Walzverfahren der eingangs genannten Art bekannt, bei dem überwacht wird, ob der Bandfuß eine in Walzrichtung gesehen vor dem Walzgerüst liegende Umschaltstelle erreicht, und die Walzenanordnungen ab dem Zeitpunkt, zu dem der Bandfuß die Umschaltstelle erreicht, (Umschaltzeitpunkt) mittels einer Stelleinrichtung mit einer die Walzenanordnungen aufspreizenden Biegekraft beaufschlagt werden, die so groß wie eine Balancierkraft der oberen Walzenanordnung ist. Die Balancierkraft der oberen Walzenanordnung ist die Gewichtskraft, die kompensiert werden muss, um die obere Walzenanordnung in der Balance zu halten, also ein Absinken der oberen Walzenanordnung auf die untere Walzenanordnung zu verhindern.

Aus der JP 07 144 211 A ist ein Walzverfahren bekannt, bei dem die Betriebsweise der Walzeinrichtung zu einem Zeitpunkt umgeschaltet wird, zu dem der Bandfuß eine Messanordnung passiert, die zwischen dem Walzgerüst und einem dem Walzgerüst in Walzrichtung gesehen stromauf gelegenen Rückhalteelement für das Band angeordnet ist.

Die Aufgabe der vorliegenden Erfindung besteht darin, ein Walzverfahren und die hiermit korrespondierenden Gegenstände (Computerprogramm, Datenträger, Steuereinrichtung, Walzeinrichtung) zu schaffen, mittels derer einem seitlichen Ausbrechen des Bandes optimal entgegengewirkt werden kann; ohne den Walzvorgang negativ zu beeinflussen.

Die Aufgabe wird verfahrenstechnisch dadurch gelöst, dass die Walzenanordnung ab dem Umschaltzeitpunkt mit einer die Walzenanordnung aufspreizenden Biegekraft beaufschlagt wird, die mindestens so groß wie eine Minimalkraft ist. Die Minimalkraft ist hierbei mindestens so groß wie die Balancierkraft der oberen Walzenanordnung. Sie wird erfindungsgemäß in Abhängigkeit von Parametern des Bandes und/oder Betriebsparametern der Walzeinrichtung bestimmt.

Hiermit korrespondierend wird die Aufgabe programmtechnisch durch ein Computerprogramm gelöst, das Maschinencode umfasst, dessen Ausführung durch eine Steuereinrichtung für ein Walzgerüst bewirkt, dass das Walzgerüst gemäß einem derartigen Walzverfahren betrieben wird.

Die Aufgabe wird weiterhin durch einen Datenträger gelöst, auf dem in maschinenlesbarer Form ein derartiges Computerprogramm gespeichert ist.

Einrichtungstechnisch wird die Aufgabe durch eine Steuereinrichtung für ein Walzgerüst gelöst, in der ein derartiges Computerprogramm gespeichert ist, das von der Steuereinrichtung ausführbar ist.

Schließlich wird die Aufgabe einrichtungstechnisch auch durch eine Walzeinrichtung der eingangs genannten Art gelöst, bei der das Walzgerüst mittels einer Steuereinrichtung der zuletzt beschriebenen Art gesteuert wird.

Bei den meisten Walzvorgängen ist das Band zwischen dem Walzgerüst und einem in Walzrichtung gesehen stromauf gelegenen Rückhalteelement eingespannt. Das Rückhalteelement kann seinerseits ebenfalls ein Walzgerüst sein.

Die Umschaltstelle liegt in Walzrichtung gesehen vor dem Walzgerüst. Je nach Ausgestaltung der vorliegenden Erfindung kann die Umschaltstelle in Walzrichtung gesehen zwischen dem Walzgerüst und dem Rückhalteelement liegen oder vor dem Rückhalteelement liegen.

Es ist möglich, dass überprüft wird, ob die Walzenanordnungen zum Umschaltzeitpunkt mittels der Stelleinrichtung bereits mit einer die Walzenanordnungen aufspreizenden Biegekraft beaufschlagt werden, die mindestens so groß wie die Minimalkraft ist. Bejahendenfalls kann diese Biegekraft beibehalten werden. Verneinendenfalls wird die Biegekraft auf die Minimalkraft angehoben. Diese Vorgehensweise hat den Vorteil, dass der Walzvorgang unverändert fortgesetzt werden kann, wenn die Biegekraft bereits groß genug ist. Nur wenn die Biegekraft nicht groß genug ist, wird sie auf die Minimalkraft angehoben.

Es ist möglich, dass die Umschaltstelle fest vorgegeben ist. Vorzugsweise jedoch wird die Umschaltstelle in Abhängigkeit von Parametern des Bandes und/oder Betriebsparametern der Walzeinrichtung bestimmt.

Die Stelleinrichtung weist in aller Regel eine antriebsseitige und eine bedienseitige Teilstelleinrichtung auf. In der Regel erfolgt eine symmetrische Ansteuerung der antriebsseitigen und der bedienseitigen Teilstelleinrichtung. In Einzelfällen kann es jedoch von Vorteil sein, wenn während des Walzens des Bandes ein funktionaler Verlauf von Parametern des Bandes und/oder Betriebsparametern der Walzeinrichtung quer zur Walzrichtung erfasst wird und in Abhängigkeit von dem erfassten funktionalen Verlauf eine Aufteilung der Biegekraft auf die antriebsseitige und die bedienseitige Teilstelleinrichtung ermittelt wird. In diesem Fall kann sich eine unsymmetrische Verteilung der Biegekraft auf die beiden Teilstelleinrichtungen ergeben.

Weitere Vorteile und Einzelheiten ergeben sich aus der nachfolgenden Beschreibung von Ausführungsbeispielen in Verbindung mit den Zeichnungen. Es zeigen in Prinzipdarstellung:
- FIG 1: eine Walzeinrichtung von der Seite,
- FIG 2: einen Schnitt durch ein Walzgerüst längs einer Linie II-II in FIG 1 und
- FIG 3: ein Ablaufdiagramm.

Gemäß den FIG 1 und 2 weist eine Walzeinrichtung zumindest ein Walzgerüst 1 auf. Das Walzgerüst 1 weist eine obere Walzenanordnung 2 und eine untere Walzenanordnung 3 auf. Zwischen den Walzenanordnungen 2, 3 wird ein Band 4 gewalzt.

Das Walzgerüst 1 weist weiterhin eine Stelleinrichtung 5 auf. Die Stelleinrichtung 5 wirkt auf Arbeitswalzen der Walzenanordnungen 2, 3. Mittels der Stelleinrichtung 5 können die Walzenanordnungen 2, 3 mit einer Biegekraft F beaufschlagt werden. Je nach Vorzeichen der Biegekraft F spreizt die Stelleinrichtung 5 die Walzenanordnungen 2, 3 auf oder drückt sie zusammen.

Die Walzeinrichtung weist weiterhin eine Steuereinrichtung 6 auf. Die Steuereinrichtung 6 dient der Steuerung des Walzgerüsts 1. Der Steuereinrichtung 6 wird ein Computerprogramm 7 zugeführt, das in einem Datenträger 8 der Steuereinrichtung 6 gespeichert wird. Der Datenträger 8 der Steuereinrichtung 6 entspricht einem Datenträger im Sinne der vorliegenden Erfindung.

Das Computerprogramm 7 umfasst Maschinencode 9, der von der Steuereinrichtung 6 ausführbar ist. Wenn die Steuereinrichtung 6 das Computerprogramm 7 ausführt, betreibt sie das Walzgerüst 1 gemäß einem Walzverfahren, das nachfolgend in Verbindung mit FIG 3 näher erläutert wird.

Gemäß FIG 3 ermittelt die Steuereinrichtung 6 zunächst in einem Schritt S1 den Wert einer ersten logischen Variable START. Die erste logische Variable START nimmt den Wert "WAHR" dann und nur dann an, wenn ein Bandkopf 10 des Bandes 4 das Walzgerüst 1 erreicht hat.

In einem Schritt S2 überprüft die Steuereinrichtung 6 den Wert der ersten logischen Variablen START. Je nach Ergebnis der Überprüfung geht die Steuereinrichtung 6 zum Schritt S1 zurück oder geht zu einem Schritt S3 über.

Im Schritt S3 steuert die Steuereinrichtung 6 das Walzgerüst 1 derart an, dass das Walzgerüst 1 das Band 4 walzt. Die Ansteuerung des Walzgerüsts 1 durch die Steuereinrichtung 6 bewirkt insbesondere, dass ein Walzspalt s eingestellt wird und das Band 4 mit einer Walzkraft FW beaufschlagt wird. Weiterhin bewirkt die Ansteuerung des Walzgerüsts 1 durch die Steuereinrichtung 6, dass die Stelleinrichtung 5 mit der Biegekraft F beaufschlagt wird. Der Wert der Biegekraft F wird von der Steuereinrichtung 6 entsprechend den technologischen Erfordernissen des Walzvorgangs ermittelt. Der Wert kann größer oder kleiner als eine Minimalkraft Fmin und auch größer oder kleiner als die Balancierkraft der oberen Walzanordnung 2 sein. Er kann auch negativ sein (d. h. die Walzenanordnungen 2, 3 zusammengedrückt werden).

In einem Schritt S4 bestimmt die Steuereinrichtung 6 die Minimalkraft Fmin. Die Bestimmung der Minimalkraft Fmin erfolgt in Abhängigkeit von Parametern des Bandes 4 und/oder Betriebsparametern der Walzeinrichtung. Beispiele von Parametern des Bandes 4 sind dessen Materialeigenschaften, dessen Abmessungen und dessen Temperatur. Beispiele von Betriebsparametern der Walzeinrichtung sind eine Walzgeschwindigkeit v, eine Stichabnahme, ein Zug Z (gegebenenfalls als Funktion über die Bandbreite b) usw.. Die Minimalkraft Fmin wird im Schritt S4 derart bestimmt, dass sie mindestens so groß wie die Balancierkraft der oberen Walzenanordnung 2 ist.

In einem Schritt S5 ermittelt die Steuereinrichtung 6 den Wert einer zweiten logischen Variable UMSCHALT. Die zweite logische Variable UMSCHALT nimmt den Wert "WAHR" dann und nur dann an, wenn ein Bandfuß 11 des Bandes 4 eine Umschaltstelle 12 erreicht bzw. passiert hat.

Wie insbesondere aus FIG 1 ersichtlich ist, ist das Band 4 im Regelfall zwischen dem Walzgerüst 1 und einem in Walzrichtung x gesehen stromauf gelegenen Rückhalteelement 13 eingespannt. Das Rückhalteelement 13 kann insbesondere selbst ein Walzgerüst sein. Die Umschaltstelle 12 kann - siehe erneut FIG 1 - in Walzrichtung x gesehen zwischen dem Walzgerüst 1 und dem Rückhalteelement 13 liegen. Alternativ ist es jedoch auch möglich, dass die Umschaltstelle 12 in Walzrichtung x gesehen vor dem Rückhalteelement 13 liegt. Beispielhaft ist für jeden dieser beiden Fälle in FIG 1 eine mögliche Umschaltstelle 12 gestrichelt eingezeichnet.

In einem Schritt S6 überprüft die Steuereinrichtung 6 den Wert der zweiten logischen Variablen UMSCHALT. Je nach Ergebnis der Überprüfung geht die Steuereinrichtung 6 zum Schritt S3 zurück oder zu einem Schritt S7 über.

Im Schritt S7 überprüft die Steuereinrichtung 6, ob die im Schritt S3 ermittelte Biegekraft F größer als die Minimalkraft Fmin ist. Wenn dies nicht der Fall ist, hebt die Steuereinrichtung 6 in einem Schritt S8 die Biegekraft F auf die Minimalkraft Fmin an. Anderenfalls müssen keine Maßnahmen ergriffen werden. In diesem Fall kann die Biegekraft F beibehalten werden.

In einem Schritt S9 ermittelt die Steuereinrichtung 6 den Wert einer dritten logischen Variablen ENDE. Die dritte logische Variable ENDE nimmt den Wert "WAHR" dann und nur dann an, wenn der Bandfuß 11 das Walzgerüst 1 erreicht.

In einem Schritt S10 überprüft die Steuereinrichtung 6 den Wert der dritten logischen Variable ENDE. Je nach Ergebnis der Überprüfung geht die Steuereinrichtung 6 zu einem Schritt S11 über oder beendet den weiteren Verfahrensablauf.

Der Schritt S11 korrespondiert inhaltlich im Wesentlichen mit dem Schritt S3. Im Unterschied zum Schritt S3 wird jedoch im Schritt S11 die Biegekraft F nicht mehr ermittelt, sondern nur noch beibehalten. Vom Schritt S11 geht die Steuereinrichtung 6 zum Schritt S9 zurück.

Gemäß dem Ausführungsbeispiel von FIG 3 wird die Biegekraft F nur dann auf die Minimalkraft Fmin angehoben, wenn die Biegekraft F kleiner als die Minimalkraft Fmin ist. Anderenfalls wird die Biegekraft F beibehalten. Alternativ wäre es möglich, die Biegekraft F stets auf die Minimalkraft Fmin zu setzen, also den Schritt S7 entfallen zu lassen und den Schritt S8 stets auszuführen. Die Vorgehensweise von FIG 3 ist jedoch vorzuziehen.

In Verbindung mit FIG 3 werden nachfolgend zwei Varianten der Vorgehensweise von FIG 3 erläutert. Die zwei Varianten sind in FIG 3 miteinander kombiniert dargestellt. Sie sind jedoch voneinander unabhängig. Sie sind also einzeln realisierbar.

Gemäß FIG 3 ist zwischen die Schritte S3 und S4 ein Schritt S12 eingefügt. Im Schritt S12 bestimmt die Steuereinrichtung 6 die Umschaltstelle 12. Die Bestimmung der Umschaltstelle 12 erfolgt im Rahmen des Schrittes S12 in Abhängigkeit von Parametern des Bandes 4 und/oder Betriebsparametern der Walzeinrichtung. Die Parameter des Bandes 4 und die Betriebsparameter der Walzeinrichtung können dieselben sein, die obenstehend in Verbindung mit der Bestimmung der Minimalkraft Fmin genannt wurden. Der Schritt S12 realisiert die erste Variante der Vorgehensweise von FIG 3.

Gemäß FIG 3 ist der Schritt S12 dem Schritt S4 vorgeordnet. Er könnte alternativ dem Schritt S4 jedoch auch nachgeordnet sein.

Gemäß FIG 3 ist weiterhin dem Schritt S9 ein Schritt S13 vorgeordnet. Im Schritt S13 erfasst die Steuereinrichtung 6 einen funktionalen Verlauf von Parametern des Bandes 4 und/oder von Betriebsparametern der Walzeinrichtung quer zur Walzrichtung x. In Abhängigkeit von dem erfassten funktionalen Verlauf - insbesondere in Abhängigkeit von der Zugspannung Z und der Walzkraft FW - ermittelt die Steuereinrichtung 6 im Rahmen des Schrittes S14 eine Differenzkraft δF. Eine antriebsseitige Teilstelleinrichtung 14 und eine bedienseitige Teilstelleinrichtung 15 der Stelleinrichtung 5 werden mit einer antriebsseitigen Biegekraft Fa und einer bedienseitigen Biegekraft Fb beaufschlagt, wobei die Beziehungen $Fa + Fb = F$ und $Fa - Fb = δF$
gelten. Im Ergebnis wird im Rahmen des Schrittes S13 somit eine Aufteilung der Biegekraft F auf die antriebsseitige und die bedienseitige Teilstelleinrichtung 14, 15 ermittelt.

Mittels der vorliegenden Erfindung kann insbesondere erreicht werden, dass eine erhöhte Bandreduktion an den Bandrändern vermieden und somit ein unterschiedlicher Materialfluss an den beiden Walzbandrändern verhindert werden kann. Ein weiterer Vorteil besteht darin, dass der Walzvorgang als solcher unbeeinflusst bleibt. Insbesondere die Dicke d des aus dem Walzgerüst 1 auslaufenden Bandes 4 bleibt unbeeinflusst. Dies hat insbesondere eine höhere Produktivität zur Folge. Weiterhin können mechanische Oberflächenbeschädigungen der Arbeitswalzen und auch der Bandoberfläche verringert werden. Auch kann der Verschleiß der Arbeitswalzen verringert werden. Auch hierdurch wird die Produktivität der Walzeinrichtung erhöht.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Walzverfahren für ein Band (4), das einen Bandkopf (10) und einen Bandfuß (11) aufweist,
- wobei das Band (4), beginnend mit dem Bandkopf (10), in einem Walzgerüst (1) einer Walzeinrichtung zwischen einer oberen und einer unteren Walzenanordnung (2, 3) des Walzgerüsts (1) gewalzt wird,
- wobei überwacht wird, ob der Bandfuß (11) eine in Walzrichtung (x) gesehen vor dem Walzgerüst (1) liegende Umschaltstelle (12) erreicht,
- wobei die Walzenanordnungen (2, 3) ab dem Zeitpunkt, zu dem der Bandfuß (11) die Umschaltstelle (12) erreicht, dem Umschaltzeitpunkt, mittels einer Stelleinrichtung (5) mit einer die Walzenanordnungen (2, 3) aufspreizenden Biegekraft (F) beaufschlagt werden, die mindestens so groß wie eine Minimalkraft (Fmin) ist,
- wobei die Minimalkraft (Fmin) mindestens so groß wie eine Balancierkraft der oberen Walzenanordnung (2) ist.
**dadurch gekennzeichnet,**
**dass** die Minimalkraft (Fmin) in Abhängigkeit von Parametern des Bandes (4) und/oder Betriebsparametern der Walzeinrichtung bestimmt wird.

2. Walzverfahren nach Anspruch 1,
**dadurch gekennzeichnet,**
**dass** das Band (4) zwischen dem Walzgerüst (1) und einem in Walzrichtung (x) gesehen stromauf gelegenen Rückhalteelement (13) eingespannt ist.

3. Walzverfahren nach Anspruch 2,
**dadurch gekennzeichnet,**
**dass** die Umschaltstelle (12) in Walzrichtung (x) gesehen zwischen dem Walzgerüst (1) und dem Rückhalteelement (13) liegt.

4. Walzverfahren nach Anspruch 2,
**dadurch gekennzeichnet,**
**dass** die Umschaltstelle (12) in Walzrichtung (x) gesehen vor dem Rückhalteelement (13) liegt.

5. Walzverfahren nach einem der obigen Ansprüche,
**dadurch gekennzeichnet,**
**dass** überprüft wird, ob die Walzenanordnungen (2, 3) zum Umschaltzeitpunkt mittels der Stelleinrichtung (5) bereits mit einer die Walzenanordnungen (2, 3) aufspreizenden Biegekraft (F) beaufschlagt werden, die mindestens so groß wie die Minimalkraft (Fmin) ist, und dass bejahendenfalls diese Biegekraft (F) beibehalten wird und verneinendenfalls die Biegekraft (F) auf die Minimalkraft (Fmin) angehoben wird.

6. Walzverfahren nach einem der obigen Ansprüche,
**dadurch gekennzeichnet,**
**dass** die Umschaltstelle (12) in Abhängigkeit von Parametern des Bandes (4) und/oder Betriebsparametern der Walzeinrichtung bestimmt wird.

7. Walzverfahren nach einem der obigen Ansprüche,
**dadurch gekennzeichnet,**
**dass** die Stelleinrichtung (5) eine antriebsseitige und eine bedienseitige Teilstelleinrichtung (14, 15) aufweist, dass während des Walzens des Bandes (4) ein funktionaler Verlauf von Parametern des Bandes (4) und/oder Betriebsparametern der Walzeinrichtung quer zur Walzrichtung (x) erfasst wird und dass in Abhängigkeit von dem erfassten funktionalen Verlauf eine Aufteilung der Biegekraft (F) auf die antriebsseitige und die bedienseitige Teilstelleinrichtung (14, 15) ermittelt wird.

8. Computerprogramm, das Maschinencode (9) umfasst, dessen Ausführung durch eine Steuereinrichtung (6) für ein Walzgerüst (1) bewirkt, dass das Walzgerüst (1) gemäß einem Walzverfahren nach einem der obigen Ansprüche betrieben wird.

9. Datenträger, auf dem in maschinenlesbarer Form ein Computerprogramm (7) nach Anspruch 8 gespeichert ist.

10. Steuereinrichtung für ein Walzgerüst (1), in der ein Computerprogramm (7) nach Anspruch 8 gespeichert ist, das von der Steuereinrichtung ausführbar ist.

11. Walzeinrichtung zum Walzen eines Bandes (4), die zumindest ein Walzgerüst (1) mit einer oberen und einer unteren Walzenanordnung (2, 3) sowie eine Stelleinrichtung (5) zum Beaufschlagen der Walzenanordnungen (2, 3) mit einer Biegekraft (F) aufweist, wobei das Walzgerüst (1) mittels einer Steuereinrichtung (6) nach Anspruch 10 gesteuert wird.

## Claims

1. Rolling method for a strip (4), which comprises a head (10) of the strip and a tail (11) of the strip,
- wherein the strip (4) is rolled, beginning with the head (10) of the strip, in a rolling stand (1) of a rolling device between an upper and a lower arrangement of rolls (2, 3) of the rolling stand (1),
- wherein it is monitored whether the tail (11) of the strip reaches a changeover point (12) lying ahead of the rolling stand (1), as seen in the rolling direction (x),
- wherein, as from the time at which the tail (11) of the strip reaches the changeover point (12), the changeover time, the arrangements of rolls (2, 3) are subjected by means of a setting device (5) to a bending force (F), which spreads the arrangements of rolls (2, 3) apart and is at least as great as a minimal force (Fmin),
- wherein the minimal force (Fmin) is at least as great as a balancing force of the upper pair of rolls (2),
**characterized**
**in that** the minimal force (Fmin) is determined in dependence on parameters of the strip (4) and/or operating parameters of the rolling device.

2. Rolling method according to Claim 1, **characterized in that** the strip (4) is clamped between the rolling stand (1) and a holding-up element (13) situated upstream, as seen in the rolling direction (x).

3. Rolling method according to Claim 2, **characterized in that** the changeover point (12) lies between the rolling stand (1) and the holding-up element (13), as seen in the rolling direction (x).

4. Rolling method according to Claim 2, **characterized in that** the changeover point (12) lies ahead of the holding-up element (13), as seen in the rolling direction (x).

5. Rolling method according to one of the above claims, **characterized in that** it is checked whether, at the changeover time, the arrangements of rolls (2, 3) have already been subjected by means of the setting device (5) to a bending force (F) which spreads the arrangements of rolls (2, 3) apart and is at least as great as the minimal force (Fmin), and **in that**, if so, this bending force (F) is maintained and, if not, the bending force (F) is raised to the minimal force (Fmin).

6. Rolling method according to one of the above claims, **characterized in that** the changeover point (12) is determined in dependence on parameters of the strip (4) and/or operating parameters of the rolling device.

7. Rolling method according to one of the above claims, **characterized in that** the setting device (5) comprises a setting subdevice (14) on the drive side and a setting subdevice (15) on the operator side, **in that**, during the rolling of the strip (4), a functional profile of parameters of the strip (4) and/or operating parameters of the rolling device is recorded transversely in relation to the rolling direction (x) and **in that**, in dependence on the recorded functional profile, a division of the bending force (F) between the setting subdevice (14) on the drive side and the setting subdevice (15) on the operator side is determined.

8. Computer program, which comprises machine code (9), the execution of which by a control device (6) for a rolling stand (1) has the effect that the rolling stand (1) is operated according to a rolling method according to one of the above claims.

9. Data carrier on which a computer program (7) according to Claim 8 is stored in a machine-readable form.

10. Control device for a rolling stand (1) in which a computer program (7) according to Claim 8 that can be executed by the control device is stored.

11. Rolling device for rolling a strip (4), which device comprises at least one rolling stand (1) with an upper and a lower arrangement of rolls (2, 3) and a setting device (5) for subjecting the arrangements of rolls (2, 3) to a bending force (F), wherein the rolling stand (1) is controlled by means of a control device (6) according to Claim 10.

## Revendications

1. Procédé de laminage d'une bande ( 4 ), qui a une tête ( 10 ) de bande et un pied ( 11 ) de bande,
- dans lequel on lamine la bande ( 4 ) en commençant par la tête ( 10 ) de bande dans une cage ( 1 ) de laminoir d'un équipement de laminage entre un dispositif ( 2 ) supérieur de laminage et un dispositif ( 3 ) inférieur de laminage de la cage de laminoir,
- dans lequel on contrôle si le pied ( 11 ) de la bande atteint, considéré dans le sens ( x ) de laminage, un point ( 12 ) de commutation se trouvant avant la cage ( 1 ) de laminoir,
- dans lequel on applique aux dispositifs ( 2, 3 ) de laminage, à partir de l'instant où le pied ( 11 ) de la bande atteint le point ( 12 ) de commutation, l'instant de commutation, au moyen d'un dispositif ( 5 ) de réglage une force ( F ) de cintrage, qui écarte les dispositifs ( 2, 3 ) de laminage et qui est au moins aussi grande qu'une force ( Fmin ) minimum,
- dans lequel la force ( Fmin ) minimum est au moins aussi grande qu'une force d'équilibrage du dispositif ( 2 ) supérieur de laminage,
**caractérisé**
**en ce que** l'on détermine la force ( Fmin ) minimum en fonction de paramètres de la bande ( 4 ) et/ou de paramètres de fonctionnement de l'équipement de laminage.

2. Procédé de laminage suivant la revendication 1,
**caractérisé**
**en ce qu'**on serre la bande ( 4 ) entre la cage ( 1 ) de laminoir et un élément ( 13 ) de retenue mis en amont, considéré dans le sens ( x ) de laminage.

3. Procédé de laminage suivant la revendication 2,
**caractérisé**
**en ce que** le point ( 12 ) de commutation est, considéré dans le sens ( x ) de laminage, disposé entre la cage ( 1 ) de laminoir et l'élément ( 13 ) de retenue.

4. Procédé de laminage suivant la revendication 2,
**caractérisé**
**en ce que** le point ( 12 ) de commutation est, considéré dans le sens ( x ) de laminage, avant l'élément ( 13 ) de retenue.

5. Procédé de laminage suivant l'une des revendications précédentes,
**caractérisé**
**en ce que** l'on contrôle si les dispositifs ( 2, 3 ) de laminage ont, à l'instant de commutation, été déjà soumis, au moyen du dispositif ( 5 ) de réglage, à une force ( F ) de cintrage, qui écarte les dispositifs ( 2, 3 ) de laminage et qui est au moins aussi grande que la force ( Fmin ) minimum et en ce que, dans l'affirmative, on maintient cette force ( F ) de cintrage et, dans la négative, on augmente la force ( F ) de cintrage jusqu'à la force ( Fmin ) minimum.

6. Procédé de laminage suivant l'une des revendications précédentes,
**caractérisé**
**en ce que** l'on détermine le point ( 12 ) de commutation en fonction de paramètres de la bande ( 4 ) et/ou de paramètres de fonctionnement de l'équipement de laminage.

7. Procédé de laminage suivant l'une des revendications précédentes,
**caractérisé**
**en ce que** le dispositif ( 5 ) de réglage comporte un dispositif ( 14 ) de réglage partiel du côté de l'entraînement et un dispositif ( 15 ) de réglage partiel du côté de commande, en ce que, pendant le laminage de la bande ( 4 ), on relève une variation fonctionnelle de paramètres de la bande ( 4 ) et/ou de paramètres de fonctionnement de l'équipement de laminage, transversalement au sens ( x ) de laminage et en ce que, en fonction de la variation fonctionnelle relevée, on détermine une répartition de la force ( F ) de cintrage entre le dispositif ( 14 ) de réglage partiel du côté de l'entraînement et le dispositif ( 15 ) de réglage partiel du côté de commande.

8. Programme informatique, qui comprend des codes (9) de machine, dont l'exécution par un dispositif ( 6 ) de commande d'une cage ( 1 ) de laminoir fait que la cage ( 1 ) de laminoir fonctionne suivant un procédé de laminage suivant l'une des revendications précédentes.

9. Support de données, sur lequel un programme ( 7 ) informatique suivant la revendication 8 est mémorisé sous une forme qui peut être lu par une machine.

10. Dispositif de commande d'une cage ( 1 ) de laminoir, dans lequel un programme ( 7 ) informatique suivant la revendication 8 est mémorisé, programme qui peut être exécuté par le dispositif de commande.

11. Equipement de laminage pour le laminage d'une bande ( 4 ), qui a au moins une cage ( 1 ) de laminoir ayant un dispositif ( 2 ) de laminage supérieur et un dispositif ( 3 ) de laminage inférieur ainsi qu'un dispositif ( 5 ) de réglage, pour soumettre les dispositifs ( 2, 3 ) de laminage à une force ( F ) de cintrage, la cage ( 1 ) de laminoir étant commandée au moyen d'un dispositif ( 6 ) de commande suivant la revendication 10.
